# EUROPÄISCHE PATENTSCHRIFT

(11) **EP 1 442 678 B1**
(45) Veröffentlichungstag und Bekanntmachung des Hinweises auf die Patenterteilung: **05.04.2006**
(21) Anmeldenummer: 04450017.1
(22) Anmeldetag: 22.01.2004
(51) Int. Cl.: A47C 17/22

(54) **Sitzmöbel**
Seating furniture
Meuble d'assise

(30) Priorität: 30.01.2003 AT 4503 U
(43) Veröffentlichungstag der Anmeldung: 04.08.2004
(73) Patentinhaber: Popp, Gernot, Dipl.-Ing., 1120 Wien (AT)
(72) Erfinder: Popp, Gernot, Dipl.-Ing., 1120 Wien (AT)
(74) Vertreter: Babeluk, Michael

(56) Entgegenhaltungen:
- AT-B- 352 932
- DE-A- 4 315 872
- DE-A- 4 443 382

## Beschreibung

Die Erfindung betrifft ein Sitzmöbel, welches von einer Sitzstellung in zumindest eine Liegestellung, insbesondere in ein Bett, umwandelbar ist, mit einem schwenkbaren Sitzteil und einem schwenkbaren Rückenteil, wobei in der Sitzstellung der Sitzteil einen sich in einem Bettraum unter dem Sitzteil befindlichen ersten Liegeteil abdeckt, wobei der erste Liegeteil in der Sitzstellung des Sitzmöbels in einem Bodenbereich des Bettraumes angeordnet ist, und wobei ein zweiter Liegeteil vorgesehen ist, welcher in der Sitzstellung und der ersten Liegestellung hochkant hinter dem Rückenteil, vorzugsweise zwischen dem Rückenteil und einer Rückwand, angeordnet ist.

Aus der DE 43 15 872 A1 ist ein in ein Bett umwandelbares Sitzmöbel bekannt, welches eine von einer Stellung unterhalb eines Sitzpolsters ausziehbare Lade aufweist, in der ein Zusatzpolster angeordnet ist, der nach dem Ausziehen der Lade mittels eines Anhebebeschlages aus der Lage in Höhe des Sitzpolsters anhebbar ist, in welcher Stellung er sich an seiner Vorderseite auf das Fußbrett der Lade abstützt. Damit nachteilige Spalten zwischen den einzelnen Polstern vermieden werden, weist die ohne seitliche Wände ausgebildete Lade eine Rückwand auf, auf der sich der Sitzpolster in der ausgezogenen Stellung der Lade abstützt.

Weitere jeweils in ein Bett umwandelbare Sitzmöbel sind aus den Veröffentlichungen US 3,858,255 A, US 3,887,229 A, US 3,905,053 A, US 3,965,499 A, US 4,001,901 A, US 4,168,860 A, US 4,318,195 A, US 4,321,716 A, US 5,136,737 A, US 6,341,392 B1 oder US 5,280,656 A bekannt.

Die DE 44 43 382 A1 beschreibt ein in ein Bett umwandelbares Sitzmöbel, welches ein auf einen Rahmen abgestütztes Sitzpolster aufweist, unter dem in der Sitzstellung des Möbels ein Zusatzpolster eingeschoben ist, der an einem Auszug mittels eines Beschlages heb- und senkbar gelagert ist.

Aus der AT 352.932 B ist ein in ein Liegemöbel umwandelbares Sitzmöbel bekannt, bei dem ebenfalls ein Liegeteil in der Sitzstellung des Möbels unter dem Sitzteil angeordnet ist.

Bekannte in Betten konvertierbare Liegemöbel haben den Nachteil, dass das Bettzeug in einem separaten Bettzeugraum, beispielsweise unterhalb des Liegeteiles, untergebracht werden muss. Beim Umwandeln des Sitzmöbels in ein Liegemöbel muss das Bett erst gemacht werden, d.h. das Leintuch über die Liegefläche gespannt und Polster sowie Bettdecken bereitgestellt und richtig positioniert werden, was einen entsprechenden Arbeits- und Zeitaufwand erfordert.

Aufgabe der Erfindung ist es, diese Nachteile zu vermeiden und ein Sitzmöbel der eingangs genannten Art derart weiterzubilden, dass beim Umwandeln des Sitzmöbels von einer Sitzstellung in eine Liegestellung oder umgekehrt, Arbeitsschritte und Zeitaufwand eingespart werden können.

Erfindungsgemäß wird dies dadurch erreicht, dass der Rückenteil und der Sitzteil mit dem zweiten Liegeteil verbunden sind und samt dem zweiten Liegeteil in die zweite Liegestellung geschwenkt werden können, wobei in der zweiten Liegestellung Sitzteil und Rückenteil unterhalb des zweiten Liegeteiles angeordnet sind, und wobei in der Sitzstellung der Sitzmöbels vorzugsweise zwischen der Liegefläche des ersten Liegeteiles und der Unterseite des Sitzteiles ein Bettzeugraum ausgebildet ist.

Durch den zwischen Sitzteil und erstem Liegeteil ausgebildeten Bettzeugraum kann der Liegeteil in der Sitzstellung des Sitzmöbels ein komplett gemachtes Bett, mit über die Matratze gespanntem Leintuch, Bettdecke, Kopfpolster oder dergleichen beinhalten. Wird das Sitzmöbel durch Umklappen des Sitzteiles und des Rückenteiles in eine erste Liegestellung gebracht, so wird ein bereits vollständig gemachtes Bett freigegeben.

In einer bevorzugten Ausführungsvariante der Erfindung ist vorgesehen, dass der erste Liegeteil mittels einer Hubeinrichtung von der Sitzstellung in eine erste Liegestellung anhebbar ist. Durch die Hubeinrichtung wird der erste Liegeteil in eine für den Liegenden angenehme Höhenposition gebracht. Bei Erreichen der ersten Liegestellung wird die Hubeinrichtung fixiert.

In der Erfindung ist vorgesehen, dass ein zweiter Liegeteil vorgesehen ist, welcher in der Sitzstellung und der ersten Liegestellung hochkant hinter dem Rückenteil, vorzugsweise zwischen dem Rückenteil und einem Wandteil angeordnet ist. Vorzugsweise ist dabei vorgesehen, dass der zweite Liegeteil durch eine Schwenkeinrichtung in eine eine zweite Liegestellung bildende waagrechte Position schwenkbar ist. Durch den zweiten Liegeteil, welcher in der Sitzstellung unsichtbar hinter dem Rückenteil versteckt untergebracht ist, kann das Sitzmöbel sehr einfach in ein Doppelbett umgewandelt werden.

Dabei ist es äußerst vorteilhaft, wenn der erste Liegeteil aus der ersten Liegestellung in eine zweite Liegesteliung, vorzugsweise normal zum Wandteil, ausfahrbar ist. Um das Sitzmöbel aus der ersten Liegestellung in die zweite Liegestellung zu bringen, wird der erste Liegeteil, welcher im Wesentlichen als Lade ausgebildet ist, ausgefahren und der zweite Liegeteil umgeklappt, so dass eine einzige große Liegefläche entsteht.

Die Erfindung wird im Folgenden anhand der Figuren näher erläutert. Es zeigen
- Fig. 1: das erfindungsgemäße Sitzmöbel in der Sitzstellung in einem Querschnitt,
- Fig. 2: das Sitzmöbel in der ersten Liegestellung in einem Querschnitt,
- Fig. 3: das Sitzmöbel in der Sitzstellung in einer Schrägansicht,
- Fig. 4: und Fig. 5 das Sitzmöbel in Zwischenstellungen in Schrägansichten,
- Fig. 6: das Sitzmöbel in der ersten Liegestellung in einer Schrägansicht,
- Fig. 7: das Sitzmöbel in der zweiten Liegestellung im Querschnitt,
- Fig. 8: und Fig. 9 das Sitzmöbel in Zwischenstellungen in Schrägansichten,
- Fig. 10: und Fig. 11 das Sitzmöbel in der zweiten Liegestellung in Schrägansichten, und
- Fig. 12: das Sitzmöbel in einer Explosionsdarstellung.

Das Sitzmöbel 1 weist einen gepolsterten Sitzteil 2 und einen gepolsterten Rückenteil 3 auf, welche um eine Achse 4 drehbar miteinander verbunden sind. Mit Bezugszeichen 31 sind seitliche Armlehnen bezeichnet. In der in den Fig. 1 und Fig. 3 dargestellten Sitzstellung A decken Sitzteil 2 und Rückenteil 3 einen durch eine ausziehbare Lade 5 gebildeten Bettraum 6 ab, in dessen Bodenbereich 7 in der Sitzstellung A ein erster Liegeteil 8, bestehend aus Rahmen 9, Lattenrost 10 und Matratze 11, angeordnet ist. Zwischen der durch die Matratze 11 gebildeten Liegefläche 12 des ersten Liegeteiles 8 und der Unterseite 13 des Sitzteiles 2 ist in der Sitzstellung A ein einen Bettzeugraum 14 ausbildender Hohlraum vorgesehen, welcher Kopfpolster 15, Bettdecke 16 oder dergleichen des fertig gemachten Bettes des ersten Liegeteiles 8 aufnimmt.

Unterhalb des ersten Liegeteiles 8 ist eine Hubeinrichtung 17 angeordnet, mit welcher der erste Liegeteil 8 in die in den Fig. 2 und Fig. 6 dargestellte erste Liegestellung B bringbar ist, um die Liegefläche 12 auf eine für den Liegenden angenehme Höhenposition zu bringen.

Der Sitzteil 2 und der Rückenteil 3 sind über eine Schwenkeinrichtung 18 mit dem Rahmen 19 eines zweiten Liegeteiles 20 verbunden, dessen Lattenrost mit Bezugszeichen 21 und dessen Matratze mit Bezugszeichen 22 bezeichnet ist. In der Sitzstellung A und in der ersten Liegestellung B ist der zweite Liegeteil 20 in einem Hohlraum 23 zwischen dem Rückenteil 3 und einer Rückwand 24 versteckt angeordnet, wobei die Uegefläche 25 der Rückwand 24 zugekehrt ist.

In der ersten Liegestellung B sind Sitzteil 2, Rückenteil 3 und zweiter Liegeteil 20 aneinandergefaltet und fixiert. In dieser Stellung kann das Sitzmöbel 1 als Einzelbett verwendet werden.

Um das Sitzmöbel 1 als Doppelbett zu verwenden, muss es von der ersten Liegestellung B in die in Fig. 7 dargestellte zweite Liegestellung C gemäß den in den Fig. 8 bis Fig. 11 dargestellten Arbeitsschritten gebracht werden. Die durch Rollen 26 gelagerter Lade 5 mit dem ersten Liegeteil 8 wird dabei aus dem Gestell 27 ausgezogen. Danach wird der durch eine Dreheinrichtung 28 mit dem Gestell 27 verbundene zweite liegeteil 20 in eine waagrechte Position geschwenkt, so dass die Liegeflächen 25 und 12 des zweiten und des ersten Liegeteiles 20, 8 in einer Ebene liegen, wie in den Fig. 9 und Fig. 10 dargestellt ist. Fig. 11 zeigt das Sitzmöbel 1 in der zweiten Liegestellung C, welches nun als Doppelbett verwendbar ist. Mit Bezugszeichen 29 und 30 sind Kopfpolster und Bettdecke des zweiten Liegeteiles 20 bezeichnet.

## Patentansprüche

1. Sitzmöbel (1), welches von einer Sitzstellung (A) in zumindest eine Liegestellung (B, C), insbesondere in ein Bett, umwandelbar ist, mit einem schwenkbaren Sitzteil (2) und einem schwenkbaren Rückenteil (3), wobei in der Sitzstellung der Sitzteil (2) einen sich In einem Bettraum (6) unter dem Sitzteil (2) befindlichen ersten Liegeteil (8) abdeckt, wobei der erste Liegeteil (8) in der Sitzstellung (A) des Sitzmöbels (1) in einem Bodenbereich (7) des Bettraumes (6) angeordnet ist, und wobei ein zweiter Liegeteil (20) vorgesehen ist, welcher in der Sitzstellung (A) und der ersten Liegestellung (B) hochkant hinter dem Rückenteil (3), vorzugsweise zwischen dem Rückenteil (3) und einer Rückwand (24), angeordnet ist, **dadurch gekennzeichnet, dass** der Rückenteil (3) und der Sitzteil (2) mit dem zweiten Liegeteil (20) verbunden sind und samt dem zweiten Liegeteil (20) in die zweite Liegestellung (C) geschwenkt werden können, wobei in der zweiten Liegestellung (C) Sitzteil (2) und Rückenteil (3) unterhalb des zweiten Liegeteiles (20) angeordnet sind, und wobei in der Sitzstellung (A) des Sitzmöbels vorzugsweise zwischen der Liegefläche (12) des ersten Liegeteiles (8) und der Unterseite (13) des Sitzteiles (2) ein Bettzeugraum (14) ausgebildet ist.

2. Sitzmöbel (1) nach Anspruch 1, **dadurch gekennzeichnet, dass** der erste Liegeteil (8) mittels einer Hubeinrichtung (17) von der Sitzstellung (A) in eine erste Uegestellung (B) anhebbar ist.

3. Sitzmöbel (1) nach Anspruch 1 oder 2, **dadurch gekennzeichnet, dass** der zweite Liegeteil (20) durch eine Dreheinrichtung (28) In eine eine zweite Liegesteilung (C) bildende waagrechte Position schwenkbar ist.

4. Sitzmöbel (1) nach einem der Ansprüche 1 bis 3, **dadurch gekennzeichnet, dass** der erste Liegeteil (8) aus der ersten Liegestellung (B) in die zweite Liegestellung (C), vorzugsweise normal zur Rückwand (24), ausfahrbar ist.

## Claims

1. Settee (1) which can be converted from a sitting position (A) into at least one reclining position (B, C), in particular a bed, with a tiltable seat part (2) and a tiltable back part (3), where the seat part (2) in the sitting position covers a first reclining part (8) located in a bedstead (6) beneath the seat part (2), said first reclining part (8) being located in a bottom area (7) of the bedstead (6) in the sitting position (A) of the settee (1), and where a second reclining part (20) is provided, which in the sitting position (A) and the first reclining position (B) is placed behind the back part (3) in upright position, and preferably between the back part (3) and a back wall (24), **characterized in that** the back part (3) and the seat part (2) are connected with the second reclining part (20) and can be tilted into the second reclining position (C) together with said second reclining part (20), where in the second reclining position (C) seat part (2) and back part (3) are located underneath the second reclining part (20), and where in the sitting position (A) of the settee (1) a bedding compartment (14) is formed preferably between the reclining area (12) of the first reclining part (8) and the lower side (13) of the seat part (2).

2. Settee (1) according to claim 1, **characterized in that** the first reclining part (8) can be lifted from the sitting position (A) into a first reclining position (B) by means of a lifting mechanism (17).

3. Settee (1) according to claim 1 or 2, **characterized in that** the second reclining part (20) can be tilted into a horizontal position forming a second reclining position (C) by means of a turning mechanism (28).

4. Settee (1) according to any of claims 1 to 3, **characterized in that** the first reclining part (8) can be moved from the first reclining position (B) into the second reclining position (C), preferably normal to the back wall (24).

## Revendications

1. Siège (1) qui peut être transformé d'une position d'assise (A) en au moins une position de couchage (B, C), notamment en un lit, comportant une assise (2) basculante et un dossier (3) basculant, pour lequel dans la position d'assise, de l'assise (2), une première partie de lit (8) se trouve dans un volume de literie (6) sous l'assise (2), cette première partie de lit (8) se trouvant dans une zone de fond (7) du volume de literie en position d'assise (A) du siège (1) et
une seconde partie de lit (20) en position d'assise (A) et dans la première position de couchage (D), se trouve sur chant derrière le dossier (3), de préférence entre le dossier (3) et une paroi arrière (24),
**caractérisé en ce que**
le dossier (3) et l'assise (2) sont reliés à la seconde partie de lit (20) et peuvent être basculés dans la seconde position de couchage (C) avec la seconde partie de lit (20),
et dans la seconde position de couchage (C), l'assise (2) et le dossier (3) se trouvent sous la seconde partie de lit (20), et
dans la position d'assise (A) du siège, de préférence entre la surface de couchage (12) de la première partie de lit (8) et le côté inférieur (13) de l'assise (2) on a un volume de rangement de literie (14).

2. Siège (1) selon la revendication 1,
**caractérisé en ce que**
la première partie de lit (8) peut être soulevée de la position d'assise (A) dans la première position de couchage (B) par une installation de levage (17).

3. Siège (1) selon la revendication 1 ou 2,
**caractérisé en ce que**
la seconde partie de lit (20) se bascule dans une position horizontale constituant la seconde position de couchage (C) par une installation de rotation (28).

4. Siège (1) selon l'une des revendications 1 à 3,
**caractérisé en ce que**
la première partie de lit (8) se déploie de la première position de couchage (B) dans la seconde position de couchage (C), de préférence perpendiculairement à la cloison arrière (24).
